# EUROPÄISCHE PATENTSCHRIFT

(11) **EP 0 002 050 B1**
(45) Veröffentlichungstag und Bekanntmachung des Hinweises auf die Patenterteilung: **10.06.1981**
(21) Anmeldenummer: 78101366.9
(22) Anmeldetag: 14.11.1978
(51) Int. Cl.: B22D 31/00, B24B 31/02, F28C 3/18

(54) **Verfahren und Vorrichtung zum Kühlen, Trocknen und Trennen von Gussstücken und Formsand in einer Kühltrommel**
Process and means for cooling, drying and separating castings and moulding sand in a cooling drum
Procédé et dispositif pour refroidir, sécher et séparer dans un tambour les pièces coulées et le sable de moulage

(30) Priorität: 18.11.1977 DE 2751500
(43) Veröffentlichungstag der Anmeldung: 30.05.1979
(73) Patentinhaber: Bühler, Eugen, Dipl.-Ing., D-8871 Burtenbach (DE)
(72) Erfinder: Bühler, Eugen, Dipl.-Ing., D-8871 Burtenbach (DE)

## Beschreibung

Es gibt Kühltrommeln, bei denen auf einer Seite heiße Gußstücke und Formsand eingegeben werden, die dann unter Umwälzung die Kühltrommel durchwandern und auf der anderen Seite wieder austreten, wobei sie kurz vorher durch Siebung getrennt werden. Die Kühlung von Sand und Gußteilen erfolgt dabei durch verdunstendes Wasser, das dem Sand entzogen oder zusätzlich zugegeben wird (siehe z. B. DE-A-2 607 265).

Aus der FR-A-2 167308 ist eine derartige Kühltrommel bekannt, deren teilweise perforierter Trommelmantel von einer Wand umgeben ist, die eine erste Kammer bildet, die mit einem ortsfesten Saugzug in Verbindung steht. Die die erste Kammer bildende Wand hat wiederum einen teilweise perforierten Bereich, der als Siebrost wirkt und von einem festen Gehäuse umgeben ist, unter dessen bunkerartigem unteren Teil ein Sandabzug vorgesehen ist, und das seitlich eine Auffangkammer hat für Siebrückstände aus der ersten Kammer. Beim Betrieb dieser Kühltrommel fällt der Formsand durch die Perforationen in der Trommelwand zunächst in die erste Kammer und wird aus dieser in die zweite Kammer abgesiebt. Der in der Kühltremmel freiwerdende Wasserdampf wird zusammen mit von beiden offenen Trommelenden eintretender Luft durch die erste Kammer abgesaugt.

Ein Problem ist dabei, daß der Sand vor allem bei stark wechselndem Gießprogramm nie mit vollkommener Sicherheit unter eine gewünschte Endtemperatur (z. B. unter 30° C) beim Verlassen der Kühltrommel gebracht werden kann und daß er dabei meistens noch nicht fein genug ist bzw. noch Knollen enthält.

Für seine Weiterverarbeitung ist jedoch gerade eine solche Feinheit und auch eine vorbestimmbare niedrige Temperatur bekanntlich wünschenswert.

Ein solch erwünschter Zustand des Sandes wird nun erreicht durch das neue Verfahren nach Anspruch 1-8. Dabei wird der Formsand aus dem perforierten Teil der Kühltrommel in einer rotierenden Kammer, die die Kühltrommel umschließt, aufgefangen, über eine weitere perforierte Zwischenwand durch einen aus der Kühltrommel kommenden Luftstrom in eine zweite Kammer gesaugt, dort durch Schwerkraft vom Luftstrom getrennt und an der tiefsten Stelle dieser zweiten Kammer ausgetragen. Vorher wird in der vorderen Hälfte der Kühltrommel der Sand nach Möglichkeit weitgehend getrocknet, um schon hier vorn Gießen her hartgebackene Knollen zum Zerfall zu bringen. Mit der Abluft wird aus der zweiten Kammer der im Formsand unerwünschte Staubanteil, der aus totgebranntem Binder, zersplittertem Feinstkorn etc. besteht, ausgetragen und einem Stababscheider zugeführt.

Der entscheidende Effekt ergibt sich nun daraus, daß aus der ersten Kammer durch die perforierte Zwischenwand ein Sand-Luft-Gemisch gesaugt und dem Sand dabei durch die intensive Berührung mit viel Luft noch eine entscheidende Menge Wasser entzogen wird, wodurch seine Kühlung sogar unter Raumtemperatur möglich ist. Das setzt voraus, daß der durch die Löcher im perforierten Teil der Kühltrommel in die erste Kammer fallende Sand noch eine gewisse Restfeuchtigkeit besitzt, deren Verdunstungswärme den Kühleffekt bewirkt. Bei stark wechselnden Betriebsbedingungen ist es daher zweckmäßig, die Sandtemperatur und evtl. auch die Sandfeuchtigkeit speziell in der ersten Kammer zu überwachen und gegebenenfalls geregelte Mengen Wasser in die Kühltrommel kurz vor ihrem perforiertem Teil einzudüsen, um den vorgetrockneten Sand wieder anzufeuchten. Die Luttführung und dadurch auch die Kühlung führt über den perforierten Teil der Kühltrommel und durch den in der ersten Kammer rotierenden Sand. Der Luftstrom ist in seiner Stärke regelbar und nimmt dabei nur die leichten, sehr fein zerkleinerten und ziemlich trockenen Sandteilchen mit und beläßt in der rotierenden ersten Kammer die gröberen Sandklümpchen zurück.

Diese gröberen Sandklümpchen oder Sandknollen können in der ersten Kammer mit Hilfe von Mahlkörpern zerkleinert und au;gemahlen werden. Wenn sie aber hauptsächlich aus Kernresten bestehen, kann es vorteilhaft sein, die Sandknollen möglichst frühzeitig vom wieder aufzubereitenden Formsand abzutrennen und in einer besonderen Kammer aufzufangen, weil verschiedene Kernbindertypen im aufbereiteten Formsand unerwünscht sind.

Damit ist die gestellte Aufgabe optimal gelöst. den Formsand mit Sicherheit unter eine vorgegebene Endtemperatur - die sogar unter Raumtemperatur liegen kann - zu kühlen und ihn gleichzeitig mit einer sehr großen Feinheit und Gleichkörnigkeit zur weiteren Verarbeitung zur Verfügung zu stellen, wobei der Sand gleichzeitig entstaubt ist. In den Abbildungen sind erfindungsgemaße Kühltrommein dargestellt. Dabei zeigt
Figur eine Prinzipskizze einer Ausführungsart zur Durchführung des Verfahrens nach den Ansprüchen 1-8,
Figur und Figur 111 bevorzugte Bauformen der erfindungsgemäßen Kühltrommeln in teilweise geschnitten dargestellter Seitenansicht und
Figur IV einen Schnitt entlang der Linie A-F in Figurlll.

Eine drehbare Kühltrommel (1) ist an ihrem endseitigen Teil, der mit Durchtrittsöffnungen (11) für Formsand (9) versehen ist, von einer ersten Kammer (2) und einer zweiten Kammer (3) umgeben. Im Innern enthält die Kühltrommel in diesem Bereich zweckmäßig Wasserdüsen (16), deren Funktion vorteilhaft in Abhängigkeit von im Trommel- und/oder Kammerinnern gemessenen jeweiligen Betriebszuständen von einem Rechen- und Regelgerät gesteuert wird. Die Trommelinnenwand kann mit Mitnehmerleisten (14) für Gußstücke und Formsand versehen sein, die deren Förderung auch gegen die Schwerkraft ermöglichen. Die Wandungsteile der ersten Kammer (2) können fest oder gleitend mit der Außenwand der Kühltrommel (1) verbunden sein, so daß diese erste Kammer (2) sowohl starr mit der Kühltrommel (1) als auch unabhängig von deren Drehzahl und Drehrichtung angetrieben werden kann. Die zweite Kammer (3) ist ortsfest und mittels Dichtelementen (4) gegen die drehbare Kühltrommel (1) und die sich drehenden Wandungsteile der ersten Kammer (2) abgedichtet. Im oberen Bereich mündet die zweite Kammer (3) in den Luftsaugstutzen (5) einer Absaugeeinrichtung. Der untere Teil der zweiten Kammer (3) ist als Auffangbehälter für getrockneten und gekühlten Sand ausgebildet und durch eine Klappe (6) abgeschlossen, die durch eine Feder oder ein Gegengewicht (7), deren Kraft in einem bestimmten Verhältnis zum nach unten wirkenden Gewicht des ausfließenden Sandes steht, nach oben gedrückt wird. Unterhalb der Klappe (6) ist ein nicht dargestelltes Transportgerät, beispielsweise ein Förderband, vorgesehen.

Die Wandung zwischen der ersten Kammer (2) und der zweiten Kammer (3) ist wenigstens teilweise perforiert und mit Durchtrittsöffnungen (8) für den sich in der rotierenden ersten Kammer (2) umwälzenden Sand (9) versehen. Weiter ist eine Tür (10) (Figur 1) vorgesehen, um die erste Kammer (2) bei Bedarf vollständig zu entleeren. Bei den in den Figuren li-IV dargestellten Kühltrommeln besteht die Wandung zwischen der ersten Kammer (2) und der zweiten Kammer (3) aus einem Polygonsieb, das pyramidenstumpfförmig ausgebildet und dessen Innenwand mit Leitblechen (12) versehen ist. Die Leitbleche (12) sind, wie Figur IV zeigt, abwechselnd radial und sekantenförmig gerich. tet auf der Innenwand des Pyramidenstumpfmantels angeordnet.

Eine besonders wirksame Kühlung wird erreicht, wenn der Pyramidenstumpfmantel einen den mit Durchtrittsöffnungen (11) versehenen Bereich der Kühltrommel (1) umgebenden Abschnitt aus unperforiertem Blech hat, an den sich ein den unperforierten Wandungsbereich der Kühltrommel umgebender Siebabschnitt anschließt, wobei die Leitbleche (12) an der Anschlußstelle der Mantelabschnitte durch Blechstege (15) miteinander verbunden sind und umlaufende Sandtaschen bilden (vgl. Figur 111).

Das untere basisseitige Ende des Polygonsiebes ist zweckmäßig etwas abgesetzt erweitert. In diese Erweiterung rollen die nicht durch die engen Durchtrittsöffnungen (8) des Siebes passenden Sandknollen und Metallreste. Sie werden daraus laufend in eine ortsfeste Auffangkammer (13) ausgetragen, die am unteren Ende mittels einer bereits beschriebenen Klappe (6) abgeschlossen und gegen die sich drehenden Wandungsteile abgedichtet ist. Es ist auch möglich, Mahlkörper in die abgesetzte Erweiterung der ersten Kammer (2) einzugeben, um in der nachgeschalteten Auffang-Kammer (13) den Sand der Kernreste in bereits aufgemahlenem Zustand getrennt vom Formsand in der zweiten Kammer (3) abzuscheiden.

## Patentansprüche

1. Verfahren zum Kühlen, Trocknen und Trennen von Gußstücken und Formsand in einer rotierenden Kühltrommel (1), wobei abgegossene Formballen am stirnseitigen Ende in die Kühltrommel eingegeben, die Gußstücke aus dem anderen Ende der Kühltrommel und der Formsand aus einem vor diesem Ende liegenden perforierten Teil im Trommelmantel durch eine diesen umgebende erste Kammer (2) und eine mit dieser über eine perforierte Zwischenwand in Verbindung stehende zweite Kammer (3) mit Abzugseinrichtung (6, 7) ausgetragen werden, dadurch gekennzeichnet, daß ein aus der Kühltrommel (1) kommender Luftstrom durch die erste Kammer (2) und die zweite Kammer (3) gesaugt und damit gleichzeitig Formsand (9) aus der ersten in die zweite Kammer überführt wird, wo er durch Schwerkraft vom Luftstrom getrennt und abgelagert wird, und daß bei Bedarf Wasser ins Innere der Kühltrommel eingedüst wird.

2. Verfahren nach Anspruch 'I, dadurch gekennzeichnet, daß durch die perforierte Zwischenwand im wesentlichen nur ein Sand-Luft-Gemisch getrieben wird.

3. Verfahren nach den Ansprüchen 1-2, dadurch gekennzeicnnet, daß die erste Kammer (2) mit der Kühltrommel (1) angetrieben wird.

4. Verfahren nach den Ansprüchen 1-2, dadurch gekennzeichnet, daß die erste Kammer (2) unabhängig von der Drehzahl und der Drehrichtung der Kühltrommel (1) angetrieben wird.

5. Verfahren nach den Ansprüchen 1-4, dadurch gekennzeichnet, daß die erste Kammer (2) mit Mahlkörpern zum Zerschlagen von Sandknollen befüllt wird.

6. Verfahren nach einem oder mehreren der vorhergehenden Ansprüche 1-5, dadurch gekennzeichnet, daß der eingegebene Sand im vorderen Teil der Kühltrommel (1) weitgehend getrocknet und im hinteren Teil der Kühltrommel gegebenenfalls Wasser zugedüst wird.

7. Verfahren nach Anspruch 6, dadurch gekennzeichnet, daß der Sand im vorderen Teil der Kühltrommel (1) auf einen H₂0-Gehalt von ca. 1% getrocknet wird.

8. Verfahren nach den Ansprüchen 6-7, dadurch gekennzeichnet, daß Sandtemperatur und/oder Sandfeuchtigkeit an mehreren Stellen in der Kühltrommel (1) und/oder in der ersten Kammer (2) und/oder in der zweiten Kammer (3) gemessen und die Meßwerte auf ein Rechen-und Regelgerät gegeben werden, das den Kühl-und Trocknungsvorgang steuert.

9. Vorrichtung zum Kühlen, Trocknen und Trennen von Gußstücken und Formsand gemäß dem Verfahren nach den vorhergehenden Ansprüchen, bestehend aus einer beidseitig offenen mit einer Absaugeinrichtung in Wirkverbindung stehenden, um ihre Längsachse drehbaren Kühltrommel (1), die einen mit Durchtrittsöffnungen (11) versehenen Wandbereich hat, an den sich eine eine erste Kammer (2) begrenzende Wand mit Durchtrittsöffnungen (8) und ein eine zweite Kammer (3) bildendes ortsfestes Gehäuse mit unten liegender Sandabzugseinrichtung anschließt, dadurch gekennzeichnet, daß die Absaugeinrichtung über einen Luftsaugstutzen (5) an das obere Ende der zweiten Kammer (3) angeschlossen ist und daß die Kühltrommel (1) Wasserdüsen (16) enthält.

10. Vorrichtung nach Anspruch 9, dadurch gekennzeichnet, daß die perforierte Zwischenwand im Auffangraum zwischen der ersten Kammer (2) und der zweiten Kammer (3) als Polygonsieb ausgebildet ist.

11. Vorrichtung nach Anspruch 10, dadurch gekennzeichnet, daß das Polygonsieb als Pyramidenstumpfmantel ausgebildet ist, der an der Innenwand mit Leitblechen (12) versehen und fest mit der drehbaren Kühltrommel (1) verbunden ist.

12. Vorrichtung nach Anspruch 11, dadurch gekennzeichnet, daß die Leitbleche (12) abwechselnd radial und sekantenförmig gerichtet auf der Innenwand des Pyramidenstumpfmantels angeordnet sind.

13. Vorrichtung nach Anspruch 12, dadurch gekennzeichnet, daß der Polygon-Pyramidenstumpfmantel einen den perforierten Wandungsbereich der Kühltrommel (1) umgebenden Abschnitt aus unperforiertem Blech hat, an den sich ein den unperforierten Wandungsbereich der Kühltrommel (1) umgebender Siebabschnitt anschließt, und daß an der Verbindungsstelle dieser beiden Mantel-Abschnitte die Leitbleche (12) durch Blechstege miteinander verbunden sind

14. Vorrichtung nach einem oder mehreren der Ansprüche 10-13, dadurch gekennzeichnet, daß basisseitig an das pyramidenstumpfförmige Polygonsieb eine Auffangkammer (13) für Sandknollen und Metallreste angeschlossen ist.

15. Vorrichtung nach den Ansprüchen 9 und 14, dadurch gekennzeichnet, daß die zweite Kammer (3) und die Auffangkammer (13) an ihrem tiefstgelegenen Ende als Abschluß eine Klappe (6) haben, die durch eine Feder oder ein Gegengewicht (7), deren Kraft in einem bestimmten Verhältnis zum nach unten wirkenden Gewicht des ausfließenden Sandes steht, nach oben gedrückt wird.

16. Vorrichtung nach einem oder mehreren der vorhergehenden Ansprüche 9-15, dadurch gekennzeichnet, daß die Mitnehmerleisten auf der Kühltrommel-Innenwand schraubenlinienförmig und gegebenenfalls zum Trommelinnern konisch ansteigend verlaufen und aus perforierten Flacheisen, T-Flügeln oder bügelförmig abgekröpften Rundeisen bestehen.

## Claims

1. Method for cooling, drying and separating castings and moulding sand in a rotating cooling drum (1) whereby casted blocks are loaded into the front end of the cooling drum and the castings discharged from the other end of the drum whilst the moulding sand is discharged from a perforated section of the drum shell located in front of this end through a second chamer (2) surrounding said drum shell and through a second chamber (3) equipped with a suction device (6, 7), said second chamber (3) being comected to the first chamber (2) by a perforated partition, characterized by a stream of air being sucked from the cooling drum (1) through the first chamber (2) and second chamber (3) to simultaneously entrain moulding sand (9) from the first chamber into the second chamber where it separates from the air stream by the force of gravity and collects, water being jetted into the cooling drum, where required.

2. Method according to claim 1, characterized by essentially only a mixture of sand and air being forced through the perforated partition.

3. Method according to claims 1-2, characterized by the first chamber (2) being powered together with the cooling drum (1

4. Method according to claims 1-2, characterized by the speed and rotation of the first chamber (2) being independent of that of the cooling drum (1

5. Method according to claims 1-4, characterized by the first chamber (2) being filled with milling elements to break up the lumps of sand.

6. Method according to one or more of the above claims 1-5, characterized by the sand loaded into the front of the cooling drum (1) being dried to a major extend and water being jetted into the rear of the cooling drum, where required.

7. Method according to claim 6, characterized by the sand in the front section of the cooling drum (1) being dried to an H₂0 content of approx 10/0.

8. Method according to claims 6-7, characterized by the temperature and/or moisture content of the sand being measured at numerous locations in the cooling drum (1) and/or first chamber (2) and/or second chamber (3) and the results signalled to a calculating and control element for controlling the cooling and drying process.

9. Device for cooling, drying and separating castings and moulding sand by the method in accordance with the above claims, comprising a cooling drum (1) open at both ends and actively connecting a suction device, said drum (1) being free to turn about is longitudinal axis and featuring a permeable (11) wall connecting a further permeable (8) wall to form a first chamber (2) and a stationary casing forming a second chamber (3) having a sand removal device at the bottom, characterized by the removal device being connected via an air intake (5) to the upper end of the second chamber (3) and the cooling drum (1) featuring water nozzles (16).

10. Device according to claim 9, characterized by the perforated partition in the receiving space between the first chamber (2) and the second chamber (3) constituting a filter having the shape of a polygon.

11. Device according to claim 10, characterized by the polygonal filter forming a truncated pyramid shell with baffles (12) on its interior wall and firmly connected to a rotating cooling drum (1 ).

12. Device according to claim 11, characterized by the baffles (12) being arranged on the interior wall of the shell of the truncated pyramid in an alternating radial pattern having the shape of a secant.

13. Device according to claim 12, characterized by the polygonal shell of the truncated pyramid featuring an enclosure of unperforated sheet metal surrounding the perforated area of the wall of the cooling drum (1) which connects a filter section enclosing the unperforated wall area of the cooling drum (1), the connection between these two shell sections featuring baffles (12) joined together by webs of sheet metal.

14. Device according to one or more of the claims 10-13, characterized by a receiving chamber (13) for lumps of sand and metal remainders being connected to the base of the polygonal filter having the shape of a truncated pyramid.

15. Device according to claims 9 and 14, characterized by the second chamber (3) and the receiving chamber (13) having a flap (6) at the bottom which is forced upwards by a spring or counterweight (7), the force of which is forced upwards by a spring or counterweight (7), the force of which is in specific relation to the downwards acting weight of the sand flowing out.

16. Device according to one or more of the above claims 9-15, characterized by the ribs on the interior wall of the cooling drum having the shape of a helix and possibly becoming increasingly conical towards the interior of the drum and constituting perforated flat, tee or round section iron, the latter in the shape of an offset U.

## Revendications

1. Procédé pour refroidir, sécher et séparer les pièces coulées et le sable de moulage dans un tambour rotatif de refroidissement, les balles de moulage coulées étant introduites au tambour de refroidissement du côté frontal, les pièces coulées étant évacuées de l'autre extrémité du tambour de refroidissement et le sable de moulage d'une partie perforée de la chemise du tambour se trouvant devant cette extrémité, à travers une première chambre (2) entourant celle-ci et une seconde chambre (3) reliée à celle-ci par une cloison perforée avec dispositif d'extraction (6, 7), caractérisé par le fait qu'un courant d'air provenant du tambour de refroidissement (1) est aspiré à travers la première chambre (2) et la seconde chambre (3) transportant en même temps le sable de moulage (9) depuis la première chambre à la seconde, où par la force de gravité il est séparé du courant d'air et déposé, et qu'en cas de besoin, de l'eau est introduite à l'intérieur du tambour de refroidissement à l'aide de tuyères.

2. Procédé suivant la revendication 1, caractérisé par le fait que par la cloison perforée il n'est chassé essentiellement qu'un mélange sable-air.

3. Procédé suivant les revendications 1 et 2, caractérisé par le fait que la première chambre (2) est entraînée avec le tambour de refroidissement (1).

4. Procédé suivant les revendications 1 et 2, caractérisé par le fait que la première chambre (2) est entraînée indépendamment de la vitesse et du sens de rotation du tambour de refroidissement (1).

5. Procédé suivant les revendications 1 à 4, caractérisé par le fait que la première chambre (2) est remplie de corps broyeurs pour défaire les grumeaux de sable.

6. Procédé suivant une ou plusieurs des revendications 1 à 5 précédentes, caractérisé par le fait que le sable introduit est séché largement dans la partie avant du tambour de refroidissement (1) et que dans la partie arrière du tambour de refroidissement il est ajouté, le cas échéant, de l'eau à l'aide de tuyères.

7. Procédé suivant la revendication 6, caractérisé par le fait que le sable est séché dans la partie avant du tambour de refroidissement (1) jusqu' à une teneur en H₂0 de 1% environ.

8. Procédé suivant les revendications 6 et 7, caractérisé par le fait que la température du sable et/ou l'himidité du sable sont mesurées à plusieurs endroits à l'intérieur du tambour de refroidissement (1) et/ou dans la première chambre (2) et/ou dans la seconde chambre (3) et que les valeurs mesurées sont transmises à un appareil calculateur et régulateur qui commande le procédé de refroidissement et de séchage.

9. Dispositif pour refroidir, sécher et séparer les pièces coulées et le sable de moulage, conformément au procédé d'après les revendications ci-dessus, se composant d'un tambour de refroidissement (1) ouvert des deux côtés, se trouvant en action avec un dispositif d'aspiration, tournant autour de son axe longitudinal et possédant un secteur de paroi pourvu d'ouvertures de passage (11), suivi d'une paroi limitant une première chambre (2) avec des ouvertures de passage (8) et d'un boîtier stationnaire formant une seconde chambre (3) avec dispositif inférieur d'évacuation de sable,caractérisé par le fait que le dispositif d'aspiration est raccordé, par un tuyau d'aspiration d'air (5), à l'extrémité supérieure de la seconde chambre (3) et que le tambour de refroidissement (1) contient des tuyères à eau (16).

10. Dispositif suivant la revendication 9, caractérisé par le fait que la cloison perforée du compartiment récepteur entre la première chambre (2) et la seconde chambre (3) est construite sous forme de tamis polygonal.

11. Dispositif suivant la revendication 10, caractérisé par le fait que le tamis polygonal est construit comme chemise de pyramide tronquée, pourvue sur la paroi intérieure de tôles conductrices (12) et reliée fermement au tambour rotatif de refroidissement (1 ).

12. Dispositif suivant la revendication 11, caractérisé par le fait que les tôles conductrices (12) sont disposées sur la paroi intérieure de la chemise en pyramide tronquée alternativement de façon radiale et en sécante.

13. Dispositif suivant la revendication 12, caractérisé par le fait que la chemise polygonale en pyramide tronquée possède un secteur en tôle non perforée entourant la partie de la paroi perforée du tambour de refroidissement (1), suivi par un secteur de tamis entourant le secteur non perforé de la paroi du tambour de refroidissement (1), et qu'à l'endroit d'assemblage de ces deux secteurs de chemise les tôles conductrices (12) sont reliées par des nervures en tôle.

14. Dispositif suivant une ou plusieurs les revendications 10 à 13, caractérisé par le fait que, du côté base, le tamis polygonal en pyramide tronquée est suivi d'un compartiment récepteur (13) pour grumeaux de sable et restes métalliques.

15. Dispositif suivant les revendications 9 et 14, caractérisé par le fait que la seconde chambre (3) et le compartiment récepteur (13) finissent, à leur extrémité la plus basse, par une trappe (6) pressée en haut par un ressort ou un contrepoids (7) dont la force se trouve en une relation déterminée par rapport au poids du sable écoulant, agissant vers le bas.

16. Dispositif suivant une ou plusieurs des revendications 9 à 15 ci-dessus, caractérisé par le fait que les languettes d'entraînement de la paroi intérieure du tambour de refroidissement sont disposées de façon hélicoidale et, le cas échéant, en ascendance conique vers l'intérieur du tambour et se composent de fers plats, ailes en T ou de fers ronds coudés en étrier, tous perforés.
